# EUROPÄISCHE PATENTANMELDUNG

(11) **EP 4 302 666 A1**
(43) Veröffentlichungstag der Anmeldung: **10.01.2024**
(21) Anmeldenummer: 23171994.9
(22) Anmeldetag: 08.05.2023
(51) Int. Cl.: A47L 1/02, A47L 11/24, A47L 11/38, A47L 11/40

(54) **REINIGUNGSGERÄT FÜR EINEN HAUSHALT**

(30) Priorität: 13.06.2022 DE 102022205975
(71) Anmelder: BSH Hausgeräte GmbH, 81739 München (DE)
(72) Erfinder: Schaefer, Frank, 82178 Puchheim (DE); Garbe, Thomas, 85521 Ottobrunn (DE); Rychly, Leonard, 81541 München (DE)

(57) **Zusammenfassung**

Es wird ein Reinigungsgerät (105) für einen Haushalt (120) vorgeschlagen mit einem Basisabschnitt (130) mit einer Antriebseinrichtung (180), die dazu eingerichtet ist, das Reinigungsgerät (105) auf einem Boden (125) zu fahren; einem Reinigungswerkzeug (160) zur Reinigung von Oberflächen im Haushalt (120) oder zumindest eine dafür bestimmte Halterung (161); und einem an einer Oberseite (130a) des Basisabschnitts (130) montierten Tragarm (135), um das Reinigungswerkzeug (160) und/oder die Halterung (161) in einem variablen Höhenbereich oberhalb des Bodens (125) und/oder beabstandet vom Boden (125) zu halten und/oder zu führen. Dabei umfasst der Tragarm (135) einen ersten Armabschnitt (140), der am Basisabschnitt (130) angebracht ist; einen zweiten Armabschnitt (145), der am ersten Armabschnitt (140) angebracht ist und das Reinigungswerkzeug (160) und/oder die Halterung (161) trägt; und mindestens ein erstes Drehgelenk (141), mit dem der Tragarm (135) oder zumindest einer der Armabschnitte (140; 145) faltbar und/oder um eine einzelne Drehachse (d1, d2) schwenkbar ist.

## Beschreibung

Die Erfindung betrifft ein Reinigungsgerät sowie ein Reinigungssystem für einen Haushalt; insbesondere zum autonomen Reinigen des Haushalts.

Reinigungsgeräte und insbesondere autonome Reinigungsroboter sind dazu eingerichtet, Oberflächen in einem Haushalt zu reinigen und sich eigenständig über den Boden und zwischen den Möbeln zu bewegen. Beispielsweise können Oberflächen mittels eines Saugwerks von Staub und leichten Schmutzkörpern gereinigt werden, aber auch Wischroboter können die Oberflächen mittels eines feuchten Tuchs bzw. nassen Vlieses oder durch trockene Staubwedel reinigen. Es sind auch Kombinationsgeräte erhältlich, die in unterschiedlichen Situationen zur nassen oder trockenen Reinigung der Flächen eingesetzt werden können.

Während die Reinigung von Bodenflächen im Haushalt relativ leicht mittels autonomer Roboter möglich ist, die notfalls mit einer zweidimensionalen Karte des Bodengrundrisses zwischen den Möbeln auskommen, erfordert die Reinigung von horizontalen Oberflächen von Möbeln, beispielsweise in Augenhöhe, in Kniehöhe und in einem Höhenbereich dazwischen eine dreidimensionale Erfassung der Gegenstände und Wände. Gegenstände, die sich über dem Boden erheben, sind somit schwieriger zu reinigen. Reinigungsgeräte zum Reinigen von Wänden oder Möbeln besitzen daher oft eine vertikale Stange veränderlicher Höhe und ein Reinigungswerkzeug. So können zumindest Oberflächen im Bereich zwischen Kopf- oder Augenhöhe und Kniehöhe gereinigt und insbesondere von Staub befreit werden.

Mit solchen Geräten gleichzeitig auch Böden oder zumindest bodennahe Oberflächen zu reinigen, ist dagegen nicht ohne weiteres möglich, da die vertikale Stange eine gewisse Mindestarbeitshöhe für Reinigungsvorgänge vorgibt. Herkömmlich wird daher für Bodenflächen meist ein eigener, separater Reinigungsroboter eingesetzt

Es ist die Aufgabe der vorliegenden Anmeldung, ein verbessertes Reinigungsgerät für einen Haushalt bereitzustellen, das sowohl Oberflächen in deutlichem Abstand von bzw. über dem Boden als auch bodennahe Oberflächen reinigen kann.

Diese Aufgabe wird durch die Gegenstände der unabhängigen Ansprüche gelöst. Die Unteransprüche geben einige der bevorzugten Ausführungsformen wieder.

Nach einem ersten Aspekt umfasst ein Reinigungsgerät für den Haushalt: einen Basisabschnitt mit einer Antriebseinrichtung, die dazu eingerichtet ist, das Reinigungsgerät auf einem Boden zu fahren; ein Reinigungswerkzeug zur Reinigung von Oberflächen im Haushalt und/oder eine für ein Reinigungswerkzeug bestimmte Halterung; und einen an einer Oberseite des Basisabschnitts montierten Tragarm, um das Reinigungswerkzeug und/oder die Halterung in einem variablen Höhenbereich oberhalb des Bodens und/oder beabstandet vom Boden zu halten und/oder zu führen. Der Tragarm umfasst einen ersten Armabschnitt, der an dem Basisabschnitt angebracht ist, einen zweiten Armabschnitt, der an einem Ende des ersten Armabschnitts angebracht ist und das Reinigungswerkzeug und/oder die Halterung trägt, und mindestens ein erstes Drehgelenk, mit dem der Tragarm oder zumindest einer der Armabschnitte faltbar und/oder um eine einzelne Drehachse schwenkbar ist.

Durch den Tragarm mit zwei Armabschnitten und durch das Drehgelenk kann das Reinigungsgerät nicht nur Möbeloberseiten in z.B. Knie- bis Augenhöhe reinigen, sondern auch solche Objekte oder Oberflächen, die relativ niedrig über dem Boden gelegen sind. Dadurch entfällt die Notwendigkeit, hierzu ein zusätzliches zweites Reinigungsgerät einzusetzen. Der Basisabschnitt kann auch Basisteil genannt werden. Der Tragarm kann als ersten Armabschnitt einen in Normalstellung vertikal orientierten Armabschnitt umfassen, der einen ersten axialen Antrieb zur Längenveränderung umfasst, um die Höhe des Reinigungswerkzeugs über dem Boden zu verändern.

Der erste Armabschnitt ist beispielsweise nach Art eines Teleskops ausgeführt. Das Teleskop kann mehrstufig aufgebaut sein, so dass eigentlich - wie bei herkömmlichen Geräten - eine Mindestarbeitshöhe vorgegeben ist und ebenso eine maximale Arbeitshöhe. Elemente des Teleskops können mittels Schubgelenken reibungsarm und exakt aneinander gelagert sein. Dabei können die Elemente aus einem steifen und leichten Material wie Aluminium oder faserverstärktem Kunststoff hergestellt und kostengünstig als Rohre zu einem teleskopischen ersten Armabschnitt verarbeitet werden. Ist das Teleskop eingefahren, so kann das Reinigungsgerät zumindest unter einem höheren vertikalen Hindernis wie beispielsweise einem Tisch hindurchfahren. Das eingefahrene Teleskop erfordert keinen zusätzlichen horizontalen Raum. Der teleskopische Antrieb kann beispielsweise einen Zahnriemenantrieb, einen Spindeltrieb, einen Seilzug-Antrieb oder einen hydraulischen oder pneumatischen Zylinder umfassen.

Der Tragarm umfasst ferner einen zweiten Armabschnitt, der am Ende des ersten Armabschnitts angebracht ist, wobei der erste Armabschnitt in einer Normalstellung vertikal ausgerichtet sein kann. Die Halterung für das Reinigungswerkzeug ist bevorzugt am entfernten Ende des zweiten Armabschnitts angebracht. Dadurch kann die Reinigungsvorrichtung über einen horizontalen Umriss des Basisabschnitts hinausragen und so auch horizontal entfernte Oberflächen oder Objekte erreichen. Beispielsweise kann eine horizontale Oberfläche gereinigt werden, die sich von einer seitlichen Begrenzung des Basisabschnitts oder des Tragarms weg erstreckt. Eine solche Oberfläche kann etwa zu einem Tisch, einem Stuhl, einem Regal oder einer Anrichte gehören. Durch die Kombination eines ersten, vertikal ausrichtbaren Armabschnitts mit einem daran angebrachten zweiten Armabschnitt wird die Erreichbarkeit insbesondere horizontaler Flächen durch die Reinigungsvorrichtung zumindest dann verbessert, wenn der zweite Armabschnitt horizontal verläuft. Auch in horizontaler Richtung kann ein teleskopischer Mechanismus vorgesehen sein. Alle in dieser Anmeldung beschriebenen Merkmale und Eigenschaften des ersten Armabschnitts sind auch auf den zweiten Armabschnitt übertragbar und umgekehrt.

Der Tragarm ist bevorzugt so dimensioniert, dass das Reinigungsgerät horizontale Flächen bearbeiten kann, auf die eine Person üblicherweise blickt. Dazu kann eine Person mit einer durchschnittlichen Größe von beispielsweise ca. 1,80 m oder einer angenommenen maximalen Größe von beispielsweise ca. 2,05 m vorausgesetzt werden. Die Höhe des Reinigungsgeräts kann je nach durchschnittlicher Personengröße im geographischen Gebiet, in dem das Gerät eingesetzt werden soll, unterschiedlich sein. So kann beispielsweise für den amerikanischen Markt ein höheres Reinigungsgerät vorgesehen werden als für den philippinischen Markt.

Der aus dem ersten und zweiten Armabschnitt gebildete Tragarm ist mit seinem ersten Armabschnitt bevorzugt an der Oberseite des Basisabschnitts montiert, da die primäre oder jedenfalls ursprüngliche Zweckbestimmung des Reinigungswerkzeugs in der Reinigung von Oberflächen in einem variablen Höhenbereich deutlich oberhalb des Bodens bzw. vertikal beabstandet vom Boden besteht, wo das Reinigungswerkzeug nicht aufliegen soll, sondern in entsprechender Höhe zu halten und zu führen ist, um keine Gegenstände zu beschädigen.

Das vorgeschlagene Reinigungsgerät besitzt zusätzlich zu den beiden Armabschnitten noch mindestens ein Drehgelenk, mit dem der Tragarm oder zumindest einer seiner Armabschnitte faltbar und/oder um eine einzelne Drehachse schwenkbar ist. Beispielsweise kann der erste Armabschnitt mittels eines ersten Drehgelenks an dem Basisabschnitt montiert sein; vorzugsweise mit einer Verschwenkbarkeit nur um eine einzige Drehachse.

Dadurch kann der Tragarm so verschwenkbar sein, dass die Werkzeughalterung noch näher an den Boden heranreicht als es aufgrund der Mindestbaulänge des ersten Armabschnitts oder jedes seiner Teleskopstücke eigentlich möglich wäre. Hierdurch kann das Reinigungsgerät, das ursprünglich nur zur Reinigung ausreichend hoch gelegener Oberflächen geeignet war, nunmehr auch zur Reinigung bodennaher Oberflächen einsetzbar sein, die herkömmlich mit Geräten dieses Typs nicht ohne weiteres erreichbar sind und meist den Einsatz eines zusätzlichen zweiten Bodenreinigungsgeräts erfordert haben.

Es kann auch ein zweites Drehgelenk vorgesehen sein, mit dem der zweite Armabschnitt am ersten Armabschnitt schwenkbar angebracht ist. Das zweite Drehgelenk zwischen beiden (vorzugsweise teleskopischen) Armabschnitten kann die Flexibilität und Vielseitigkeit des Reinigungsgeräts sowie die Zugänglichkeit bodennaher Reinigungsflächen für das Gerät noch weiter erhöhen.

Vorzugsweise ist der zweite Armabschnitt und/oder die Halterung mittels des zweiten Drehgelenks unabhängig von einer Winkelstellung des ersten Drehgelenks von einer horizontalen Position in eine schräg geneigte Position schwenkbar, in welcher ein Reinigungswerkzeug beim Reinigen oder Fahren entlang einer schräg geneigten Wand oder Decke des Haushalts positionierbar und/oder führbar ist. Dies kann eine Reinigung von Wänden und Oberseiten oder Seitenwänden von Möbeln oder die Reinigung schräger Oberflächen im Raum bzw. Haushalt ermöglichen.

In einer Ausführungsform ist der Tragarm mittels des ersten und/oder zweiten Drehgelenks so faltbar und/oder zurücklegbar, dass der erste Armabschnitt schräg oder horizontal geneigt in Höhe des Basisabschnitts und/oder seiner Oberseite gehalten ist und der zweite Armabschnitt schräg oder horizontal über dem ersten Armabschnitt gehalten und/oder darauf abgelegt ist. Die Armabschnitte dabei können einen spitzen Winkel einschließen, bevorzugt einen Winkel in einem Bereich zwischen ca. 0 und ca. 20 Grad. Auf diese Weise ist der Tragarm insgesamt in sich faltbar, wobei die seitlichen Überstände des ersten und zweiten Armabschnitts über den Seitenrand des Basisabschnitts einander weitgehend kompensieren können. Das Reinigungsgerät kann so insbesondere in tiefgelegenen Arbeitshöhen deutlich weniger Grundfläche und/oder Rangierabstand zu den umgebenden Möbeln benötigen.

Der zweite Armabschnitt kann mittels des zweiten Drehgelenks derart verschwenkbar sein, dass das für das Reinigungswerkzeug und/oder die Halterung bestimmte Ende des zweiten Armabschnitts einen geringeren Abstand vom Boden des Haushalts besitzt als das zweite Drehgelenk. Dadurch kann in geringerer Arbeitshöhe gereinigt werden, als durch die Höhenposition des zweiten Drehgelenks eigentlich vorgegeben ist, und zwar selbst dann, wenn der ersten Armabschnitt aufgrund enger Räumlichkeiten vertikal orientiert ist. Sofern zwei Drehgelenke zwischen dem Basisabschnitt und dem zweiten Armabschnitt vorgesehen sind, verlaufen die Drehachsen des ersten Drehgelenks und des zweiten Drehgelenks vorzugsweise parallel zueinander. Dadurch kann eine Verschwenkung durch das eine Gelenk eine Verschwenkung durch das andere Gelenk ganz oder teilweise kompensieren. Der zweite Armabschnitt kann so gegenüber dem Basisabschnitt bewegt werden, ohne dass er seine Ausrichtung gegenüber einer Bodenfläche ändert. Gleichzeitig kann eine Länge eines der Armabschnitte geändert werden.

In noch einer weiteren Ausführungsform ist die Halterung durch den Tragarm so orientiert gehalten, dass das Reinigungswerkzeug durch die Halterung in Richtung parallel oder quer zu den Drehachsen des ersten sowie zweiten Drehgelenks gehalten ist. Vorzugsweise ist insbesondere vorgesehen, dass die Bewegungen der beiden Drehgelenke so gesteuert werden können, dass die Werkzeughalterung ihre jeweilige Richtung, sei es parallel oder quer zu beiden Drehachsen, beibehält, wenn die Höhenposition des Reinigungswerkzeugs mittels des ersten Drehgelenks und des zweiten Drehgelenks verändert wird. Das Zusammenwirken der Drehgelenke, gegebenenfalls zusätzlich zu einer teleskopischen Verstellung eines der Armabschnitte, kann die Bandbreite des Höhenbereichs erweitern, in welchem zu reinigende Oberflächen für das Reinigungsgerät zugänglich sind.

Bevorzugte Weiterbildungen des Reinigungsgeräts sehen vor, dass der Drehwinkel des ersten und/oder zweiten Drehgelenks einstellbar ist. Die Einstellung kann insbesondere in Abhängigkeit von der Arbeitshöhe beim Reinigen und/oder der Rangierhöhe beim Umfahren eines Gegenstands, von der Wand- oder Deckenschräge einer zu reinigenden Wand oder Decke des Haushalts, von der Art oder von dem Gewicht des verwendeten Reinigungswerkzeugs, von der Art der Reinigungsvorgangs oder von einem dafür erwünschten Gegen- oder Anpressdruck des Reinigungswerkzeugs, von der Position des Schwerpunkts des in sich beweglichen Tragarms beim Ausbalancieren über dem Basisabschnitt und/oder von einer Beschleunigung des Basisabschnitts oder einer Antriebseinrichtung beim Fahren auf einem Boden einstellbar und/oder zeitabhängig erfolgen.

Diese Optionen zur Steuerung der Gelenkbewegungen, die auch miteinander kombinierbar sein können, können eine vielfach verbesserte Manövrierbarkeit des Reinigungsgeräts schaffen, dessen Standsicherheit sowie Bewegungssicherheit während des Fahrens und/oder während Bewegens des Tragarms oder einzelner Armabschnitte auch verbessert sein können. Auch lassen sich Gegenstände leichter umfahren oder Bewegungsmuster abkürzen, etwa wenn ein Umfahren eines Gegenstands nicht möglich oder zeitaufwendig ist.

Weiterhin können auch ein Reinigungsvorgang effektiver durchführbar sein, etwa indem ein seitlicher oder sonstwie gerichteter mechanischer Anpressdruck durch das montierte Reinigungswerkzeug auf die Reinigungsfläche ausgeübt wird. Im Übrigen lässt sich der Schwerpunkt des in sich beweglichen Tragarms über dem Basisabschnitt in Abhängigkeit von der Ausdehnung oder dem Gewicht des Reinigungswerkzeugs variabler ausbalancieren. Des Weiteren lässt sich eine horizontale Beschleunigung beim Fahren auf dem Boden, etwa beim Beschleunigen oder Bremsen, kompensieren, wodurch eine Stabilität des Reinigungsgeräts verbessert sein kann. Dadurch können stärkere Beschleunigungen oder schnellere Kurvenfahrten möglich sein, wodurch Arbeitszeit eingespart werden kann.

Einige Ausführungsformen sehen vor, dass die Oberseite des Basisabschnitts eine Einbuchtung oder Versenkung aufweist, in welche zumindest der erste Armabschnitt bis in eine Höhe unterhalb der Oberseite des Basisabschnitts absenkbar ist. Dadurch kann nicht nur insgesamt eine niedrigere Arbeitshöhe (sogar bis hin zum Boden selbst) erreicht werden, sondern zusätzlich kann in niedrigerer Reinigungs- bzw. Arbeitshöhe auch noch die seitliche Zugänglichkeit von Oberflächen für das Reinigungsgerät erhöht werden. Insbesondere kann durch die Einbuchtung das weiter entfernte Ende des ersten Armabschnitts in eine Höhenposition gebracht werden, die noch unterhalb der Oberseite des Basisabschnitts liegt. Dadurch kann der zweite Armabschnitt mit seiner vollen Länge Betten oder sonstige niedrige Gegenstände untergreifen, etwa um Spinnweben an der Bettunterseite bis hin zur Wand hinter dem Bett zu entfernen.

In einigen Ausführungsformen kann der Tragarm derartig zusammenklappbar sein, dass das Reinigungsgerät auch unter Oberflächen fahren kann, die sich weniger als 50 cm, bevorzugt weniger als 40 cm, besonders bevorzugt weniger als 30 cm und ganz besonders bevorzugt weniger als 20 cm über dem Boden befinden. Der Tragarm ist vorzugsweise dazu eingerichtet, unterhalb dieser Oberfläche das Reinigungswerkzeug in eine Position zu bewegen, in der es eine unterseitige Reinigungsfläche reinigen kann. Der Tragarm kann also bspw. derartig zusammengeklappt und gegebenenfalls oberhalb des Basisabschnitts (bzw. zumindest teilweise innerhalb der Einbuchtung oder Versenkung) gelagert werden, dass das Reinigungsgerät auch unter niedrig gelegene Oberflächen fahren kann wie z.B. Betten. Das Reinigungswerkzeug kann, wie bereits erwähnt, möglicherweise auch in diesem Zustand zum Einsatz kommen. Insbesondere können unterseitige Reinigungsflächen mittels des Reinigungswerkzeugs gereinigt werden. Unter unterseitigen Reinigungsflächen können insbesondere Fläche verstanden werden, die dem Boden zugewandt sind.

Beispielsweise ist es denkbar, dass das Reinigungsgerät seinen Tragarm zusammenklappt, um unter ein Bett fahren zu können. Sobald das Reinigungsgerät sich unter dem Bett befindet, kann der Tragarm das Reinigungswerkzeug wieder so weit nach oben fahren, dass das Reinigungswerkzeug eine unterseitige Reinigungsfläche reinigen kann. Bspw. ist es denkbar, dass ein Staubwedel Staub und Spinnweben auf einer Unterseite eines Lattenrostes entfernt. Genauso ist es möglich, dass eine Saugöffnung zum Staubsaugen die unterseitige Reinigungsfläche absaugt.

Vorzugsweise umfasst sowohl der erste Armabschnitt als auch der zweite Armabschnitt zur Veränderung seiner Länge einen teleskopischen Antrieb; etwa aus jeweils zwei, drei oder vier Segmenten, die teleskopartig ineinandergeschoben werden.

Weiter vorzugsweise umfasst das Reinigungswerkzeug einen Staubwedel, eine Saugöffnung zum Staubsaugen, ein Trockenwischtuch, ein Feuchtwischtuch und/oder ein Sprayvorrichtung; insbesondere zur Ausgabe eines Reinigungs- oder Desinfektionssprays. Vorzugsweise sind diese Werkzeuge austauschbar, d. h. einzeln nacheinander an der Halterung montierbar. Der Einsatzbereich des Reinigungsgeräts ist somit nicht nur auf einzelne oder wenige Reinigungsarten beschränkt. Eine Steuerung des Reinigungsgeräts, beispielsweise in Form eines mechanischen Anpress- oder Gegendrucks oder einer Gewichtsverlagerung, kann in Abhängigkeit eines aufgenommenen Werkzeugtyps variiert und/oder jeweils unterschiedlich zeitabhängig gesteuert werden.

Sofern ein Staubwedel vorgesehen ist, kann dieser einen Stab umfassen, der mittels eines oszillierenden Drehantriebs um eine Drehachse herum rotierbar und/oder oszillierend bewegbar ist. Diese Bewegungen können die radiale Reichweite des Staubwedels selbst erhöhen, der daher in größerem Toleranz- bzw. Sicherheitsabstand von Oberflächen oder Gegenständen einsetzbar ist, um diese zu entstauben, ohne sie zu zerkratzen.

Das in dieser Anmeldung vorgeschlagene Reinigungsgerät kann insbesondere ein kombiniertes Wand- und Boden-Reinigungsgerät bzw. eine kombiniertes Möbel- und Boden-Reinigungsgerät umfassen. Vorzugsweise ist dieses dazu eingerichtet, automatisch oderautonom seine Umgebung in einem Haushalt zu erkunden und zu reinigen.

Sämtliche bis hierhin vorgestellten Merkmale sind sowohl einzeln als auch in Kombination miteinander auf jede der nachstehend noch beschriebenen Ausführungsformen der weiteren Beschreibung, der Figuren sowie der Ansprüche übertragbar; auf Wiederholungen wird insoweit verzichtet.

Nach einem weiteren Aspekt wird ein Reinigungssystem bereitgestellt, das zusätzlich zu dem hier beschriebenen Reinigungsgerät noch eine Lade- und Austauschstation umfasst, die mit einem Vorrat austauschbarer, durch die Halterung des Reinigungsgeräts jeweils einzeln ablegbarer und wieder aufgreifbarer Reinigungswerkzeuge ausgestattet oder noch ausstattbar ist. Insbesondere kann vorgesehen sein, dass die Halterung des Reinigungsgeräts einen Greifmechanismus aufweist, mit dem ein Reinigungswerkzeug in der Lade- und Austauschstation oder anderswo; etwa auf einem Tisch, aufgreifbar und wieder ablegbar ist.

Einige der Ausführungsformen werden nachstehend mit Bezug auf die Figuren beschrieben. Es zeigen:
- Figur 1: ein Reinigungssystem mit dem vorgeschlagenen Reinigungsgerät gemäß einer exemplarischen Ausführungsform, die perspektivisch dargestellt ist;
- Figur 2: eine leicht abstrahierte, zweidimensionale Ansicht eines Reinigungsgeräts aus Figur 1 oder zumindest ähnlich wie in Figur 1;
- Figur 3: das Reinigungsgerät aus Figur 2 mit tiefstmöglicher Position der Halterung über der Oberseite des Basisabschnitts;
- Figur 4: das Reinigungsgerät gemäß einer Weiterbildung in einer tiefstmöglichen Position des weiter entfernten Endes des ersten Armabschnitts unterhalb der Oberseite des Basisabschnitts;
- Figur 5: ein Reinigungsgerät mit quer zur Drehachse beider Armabschnitte montiertem Werkzeug;
- Figur 6: eine Lade- und Austauschstation mit einem Vorrat austauschbarer Reinigungswerkzeuge;
- Figuren 6a bis 6c: Einzeldarstellungen verschiedener Reinigungswerkzeuge; und
- Figur 7: einen Mechanismus zum Reinigen der Reinigungswerkzeuge selbst.

Figur 1 zeigt ein Reinigungssystem 100 mit einem Reinigungsgerät 105, einer Lade- oder Austauschstation 110 und einer zentralen Stelle 115. Die Geräte 105 und 110 befinden sich z. B. in einem zu reinigenden Haushalt 120, insbesondere einem privaten Haushalt wie einer Wohnung oder einem Wohnhaus. Der Haushalt 120 kann verschiedene Zimmer umfassen und die Geräte 105, 110 können sich in demselben Zimmer befinden. Die optionale zentrale Stelle 115 braucht nicht an einen vorbestimmten Ort gebunden zu sein, sondern kann sich innerhalb oder außerhalb des Haushalts 120 befinden.

Das Reinigungsgerät 105 ist dazu eingerichtet, einen Bereich im Haushalt 120 zu reinigen, der sich bis zu einer vorbestimmten Höhe über einem Boden 125 erstreckt. Das Reinigungsgerät 105 umfasst einen Basisabschnitt 130 und einen Tragarm 135, der vorliegend einen ersten, in Normalstellung vertikalen, aber dennoch verschwenkbaren ersten Armabschnitt 140 und bevorzugt einen zweiten Abschnitt 145 umfasst. Der erste Armabschnitt 140 umfasst ein erstes (hier unteres) Ende, das am Basisabschnitt 130 angebracht und um eine vorzugsweise horizontale Drehachse d1 relativ zum Basisabschnitt 130 schwenkbar ist, sowie ein zweites (hier oberes) Ende, an dem der zweite Armabschnitt 145 angebracht ist.

Der erste Armabschnitt 140 verfügt bevorzugt über einen ersten teleskopischen Antrieb 150, mit dem, je nach Orientierung des ersten Armabschnitts, eine Kombination aus vertikaler und lateraler Position des zweiten Armabschnitts 145 relativ zum Basisabschnitt 130 veränderbar ist.

Der zweite Armabschnitt 145 umfasst weiter bevorzugt einen ähnlichen eigenen teleskopischen Antrieb 155, um den Abstand eines entfernten Endes, das die Werkzeughalterung 161 für das Reinigungswerkzeug 160 trägt, relativ zum ersten Armabschnitt 140 in horizontaler oder sonstiger Richtung zu variieren. An diesem entfernten Ende ist bevorzugt eine Reinigungsvorrichtung 160 angebracht (in Figur 1 nicht dargestellt). Optional kann auf der anderen Seite des vertikalen Abschnitts 140 ein Gegengewicht 165 vorgesehen sein, um den horizontalen Abschnitt 145 besser in Balance zu halten.

Der erste Armabschnitt 140 und/oder der zweite Armabschnitt 145 ist vorzugsweise nach Art eines zwei- oder mehrstufigen Teleskops aufgebaut. Einzelne Teilstücke des Teleskops können ineinander eingeschoben sein, um die Länge des jeweiligen Armabschnitts 140, 145 zu verändern. Die teleskopischen Antriebe 150, 155 können auf beliebige Weise realisiert sein, beispielsweise elektrisch, pneumatisch oder hydraulisch und insbesondere durch Spindeltriebe.

Eine Steuervorrichtung 170 des Reinigungsgeräts 105 umfasst bevorzugt eine Verarbeitungseinrichtung 175, eine Antriebseinrichtung 180 und einen Sensor 185. Weiter bevorzugt ist eine Kommunikationseinrichtung 190 vorgesehen. Der Sensor 185 ist bevorzugt möglichst weit über dem Boden 125 an einem Ort am Reinigungsgerät 105 angebracht, von dem aus ein guter visueller Überblick über ein räumliches Umfeld besteht. Beispielsweise kann der Sensor 185 an einem oberen Ende des ersten Armabschnitts 140 oder an einem beliebigen Punkt entlang des zweiten Armabschnitts 145 oder am Gegengewicht 165 angebracht sein. Es können auch mehrere Sensoren 185 vorgesehen sein. In der Darstellung von Figur 1 ist beispielhaft ein weiterer Sensor 185 am Basisabschnitt 130 vorgesehen. Die Sensoren 185 können beispielsweise einen Radarsensor, einen Li-DAR-Sensor, eine Kamera, eine Stereokamera oder einen Ultraschallsensor umfassen. Weitere Sensoren sind ebenfalls möglich.

Die Verarbeitungseinrichtung 175 ist bevorzugt dazu eingerichtet, das Umfeld des Reinigungsgeräts 105 mittels der Sensoren 185 abzutasten. Auf Basis der Abtastung kann ein Modell eines Abschnitts des Haushalts 120 erstellt werden. Bezüglich des Modells kann das Reinigungsgerät 105 mittels der Antriebseinrichtung 180 über den Boden 125 in horizontaler Richtung bewegt werden. Dabei kann - anders als in den nachfolgenden Figuren dargestellt - der Lotpunkt des ersten Armabschnitts 140, falls dieser eine vertikale Schwenkposition einnimmt, etwa auf einer Verbindungslinie zwischen zwei größeren Antriebsrädern 180 des Reinigungsgeräts liegen. Ein drittes Führungsrad kann dann der durch die Antriebsräder 180 vorgegebenen Bewegung über den Boden folgen. Eine räumliche Position oder Richtung der Werkzeughalterung 160 kann weiter bevorzugt durch die Verschwenkwinkel eines oder beider Drehgelenke 141, 146 um die jeweiligen Drehachsen d1, d2 verändert werden.

Optional kann ein erstelltes 3D-Modell des Haushalts 120 über die Kommunikationseinrichtung 190 an das Reinigungsgerät 105 übermittelt werden. Das Reinigungsgerät 105 kann auf der Basis des Modells sowie optional eigener sensorischer Abtastungen seines Umfelds seine Bewegung über den Boden 125 beim Reinigen des Haushalts 120 besser steuern. In noch einer weiteren Ausführungsform kann das 3D-Modell vom Reinigungsgerät 105 an die zentrale Stelle 115 und von dort aus an ein anderes Haushaltsgerät übermittelt werden. Die zentrale Stelle 115 kann sensorische Abtastungen verschiedener Geräte 105 im Haushalt 120 empfangen und zu einem gemeinsamen dreidimensionalen Modell verarbeiten. Das erstellte Modell kann dann ganz oder teilweise an Haushaltsgeräte 105 des Haushalts 120 bereitgestellt werden.

Figur 2 zeigt eine leicht abstrahierte, zweidimensionale Ansicht eines Reinigungsgeräts aus Figur 1 oder zumindest ähnlich wie in Figur 1. In Figur 2 ist die vorzugsweise teleskopartige Ausführung des oder der Armabschnitte 140 und/oder 145 schematisch vereinfacht als stabförmiger Querschnitt gleichbleibenden Durchmesser über die gesamte Länge des Stabes dargestellt. Dafür sind die Drehgelenke 141, 146, die den Einsatz des Reinigungsgeräts 105 auch in niedrigen, bodennahen Arbeitshöhen (insbesondere in Kniehöhe und tiefer über dem Boden) erleichtern oder überhaupt erst ermöglichen, klarer erkennbar.

Figur 2 zeigt eine bevorzugte Normalstellung des Reinigungsgeräts 105, in welcher der erste Armabschnitt 140 von der Oberseite 130a des Basisteils 130 ausgehend vertikal und der zweite Armabschnitt 145 vom oberen, weiter entfernten Ende des ersten Armabschnitts 140 ausgehend horizontal verläuft. In dieser Normalstellung ist die Mindestarbeitshöhe - unter der vereinfachenden Annahme, dass das Reinigungswerkzeug in genau derselben Höhenposition reinigt, in der sich die Halterung 161 befindet - mindestens so groß wie die Höhenposition des oberen Endes des ersten, untersten teleskopischen Armstücks des ersten (hier vertikalen) Armabschnitts 140. Anders ausgedrückt befindet sich das Reinigungswerkzeug 160 genauso hoch über dem Boden wie der durch das Bezugszeichen 150 angedeutete Querstrich, der einen Übergang zwischen zwei Teleskopstücken des ersten Armabschnitts 140 markiert. Zum Einstellen dieser Mindestarbeitshöhe wird der Teleskopmechanismus des ersten Armabschnitts 140 vollständig eingefahren. Große erreichbare Arbeitshöhen in Augen- oder Kopfhöhe oder darüber erfordern jedoch einen ausreichend langen ersten Armabschnitt 140. Aus je mehr Teleskopstücken dieser besteht, desto niedriger ist diese Mindesthöhe. Jedoch sind, wenn der erste Armabschnitt 140 aus zwei oder drei Teleskopstücken besteht, bereits Oberflächen in Kniehöhe bei dieser Normalstellung des Reinigungsgeräts 105 schwer zu erreichen, und es kann schwierig sein, die Kniehöhe beim Reinigen zu unterschreiten.

Die gelenkige Verbindung, die zwischen dem ersten Armabschnitt 140 und ersten Armabschnitt 140 und/oder zwischen dem zweiten Armabschnitt 145 und dem ersten Armabschnitt 140 mittels eines oder zweier Drehgelenke 141, 146 entsteht, ermöglicht jedoch einen erheblich vielseitigeren Einsatz des Reinigungsgeräts 105; insbesondere für das bodennahe Reinigen von Oberflächen oder sogar des Bodens selbst, wie in Figur 3 und 4 erkennbar ist.

Figur 3 zeigt das Reinigungsgerät aus Figur 2 - in der Ausführung mit einem bzw. beiden Drehgelenken 141 und 146 - in einer Verstellung, bei der eine tiefstmögliche Position der Halterung 161 oberhalb der Oberseite 130a des Basisabschnitts 130 erreichbar ist. Insbesondere befindet sich die Halterung 161 nunmehr kaum höher als die Oberseite 130a des Basisabschnitts 130 selbst und kann somit unterhalb von Betten oder sonstigen ähnlich Möbelstücken oder Gegenständen deren Oberflächen erreichen und reinigen. Es kann sogar das gesamte Reinigungsgerät 105 vollständig unter ein Bett oder einen Tisch fahren, um dahinter bzw. darunter eine Wand oder die Bettunterseite zu entstauben oder von Spinnweben zu befreien.

Trotz dieser extrem niedrigen Arbeitshöhe kann auch noch die Rangierfähigkeit des Reinigungsgeräts 105 verbessert sein, weil sein Tragarm 135 nunmehr so zusammengefaltet bzw. zurückgelegt werden kann, dass der erste Armabschnitt 140 horizontal auf der Oberseite 130a des Basisabschnitts 130 gehalten ist und der zweite Armabschnitt 146 horizontal auf dem ersten Armabschnitt 140 aufliegt.

Die seitlichen Überstände des ersten und zweiten Armabschnitts 140, 145 über den Seitenrand des Basisabschnitts 130 hinaus können sich dabei gegenseitig weitgehend kompensieren. Das Reinigungsgerät kann so deutlich weniger Grundfläche und/oder Rangierabstand zwischen den umgebenden Möbeln, Gegenständen und Wänden benötigen, selbst bei niedrigsten Arbeitshöhen über dem Boden.

In dieser Stellung kann das am zweiten Armabschnitt 145 bzw. an der Halterung 161 zu montierende Reinigungswerkzeug 160 unterseitige Oberflächen von Regalen oder sonstigen Gegenständen bzw. Hindernissen, die dem Fußboden zugewandt sind, sogar noch von unten her reinigen, wie in Figur 4 angedeutet ist.

Zudem ist der zweite Armabschnitt 145 durch das zweite Drehgelenk 146 auch noch so umlegbar bzw. schwenkbar, dass der zweite Armabschnitt 145 mit seiner gesamten Länge unter ein Bett bzw. Möbelstück gefahren werden kann, dessen unterseitige Fläche sich noch tiefer über dem Fußboden befindet als die Oberseite 130a des Basisabschnitts 130 des Reinigungsgeräts 105 selbst; etwa um auch dort noch Staub oder Spinnweben von Bett oder Wand zu entfernen. Gegenüber der Darstellung von Figur 4 könnte hierzu der erste Armabschnitt 140 im Uhrzeigersinn gegenüber dem Basisabschnitt 130 und der zweite Armabschnitt 145 entgegen dem Uhrzeigersinn gegenüber dem ersten Armabschnitt 144 geschwenkt werden. Auch der Fußboden selbst ist so für die Reinigungsarbeiten zugänglich, obwohl hier bevorzugt kein eigentliches Bodengerät, sondern ein eigentlich für Wand- und Möbelreinigungsarbeiten eingerichtetes Reinigungsgerät 105 verwendet wird, welches jedoch erfindungsgemäß abgewandelt ist.

Die Weiterbildung gemäß Figur 4 kann den Arbeitshöhenbereich bis hinunter in Fußhöhe und sogar bis auf den Fußboden selbst hinab erweitern und die Erreichbarkeit von unterseitigen Reinigungsflächen von unten her insbesondere dadurch verbessern, dass die Oberseite 130a des Basisabschnitts 130 eine Einbuchtung oder Versenkung 130b aufweist, in welche zumindest der erste Armabschnitt 140 bis in eine niedrigere Höhe unterhalb der Oberseite 130a des Basisabschnitts 130 absenkbar ist.

Die Drehachsen d1, d1 beider Drehgelenke 141, 146 können in verschiedene Richtungen weisen; auch unabhängig vom jeweiligen Dreh- bzw. Schwenkwinkel. Vorzugsweise jedoch verlaufen die Drehachsen d1, d1 beider Drehgelenke 141, 146 parallel zueinander, wie in den Figuren 1 bis 5 dargestellt. Dadurch kann eine Verdrehungen um eine der Achsen durch eine Verdrehung um die andere Achse und/oder durch eine Längenveränderung eines oder beider teleskopartiger Armstücke bzw. Armabschnitte 140, 145 kompensiert werden, etwa um die Wendigkeit oder Manövrierfähigkeit des Reinigungsgeräts 105 zu erhöhen oder seinen benötigten Rangierabstand auf engem Raum zu verringern.

Vorzugsweise sind die mittels der Drehgelenke 141, 146 verschwenkbaren Armabschnitte 140, 145 längliche Elemente nach Art eines Mastes oder einer Stange, die wahlweise in eine vertikale, horizontale oder schräg im Raum oder Haushalt verlaufende Position bzw. Orientierung schwenkbar sind, und bevorzugt zugleich auch längenveränderlich, d.h. in ihrer Länge (entlang ihrer axialen Richtung bzw. Haupterstreckungsrichtung) veränderbar sind. Diese Kombination aus translatorischen und rotatorischen Bewegungen wird vorzugsweise beim Bremsen, Ausbalancieren oder Kompensieren sonstiger Einflüsse oder für sonstige Zwecke ausgenutzt. Die Halterung 161 kann das jeweilige Reinigungswerkzeug 160 so halten, dass es in eine andere Richtung x zeigt als die Richtung y der Drehachsen 141, 146 beider Drehgelenke 141, 146, wie in den Figuren 2 bis 4 dargestellt ist.

Figur 5 zeigt hingegen eine Ausführungsform, bei der das Reinigungsgerät 105 die Halterung 161 bzw. das Reinigungswerkzeug 160 in eine Richtung x quer zur Richtung y der Drehachsen d1, d2 beider Drehgelenke 141, 146 und hier auch quer zur Richtung beider Armabschnitte 140, 145 selbst hält. Bei dieser Ausführungsform können die Drehgelenke 141, 146 einzeln oder gemeinsam beliebig verschwenkt werden, ohne dass die Orientierung des Werkzeugs 160 im Raum und seine Position in y-Richtung verändert wird. In dieser Orientierung kann das Werkzeug 160 somit beliebig in der x-z-Ebene geführt werden, etwa entlang von Regalbrettern oder zwischen diesen senkrecht oder waagerecht hindurch, ohne dass der Abstand von einer in y-Richtung vor dem Werkzeug 160 befindlichen Wand verändert wird.

Figur 6 zeigt eine Lade- und Austauschstation mit einem Vorrat austauschbarer Reinigungswerkzeuge 160 bzw. 160a bis 160e, von denen wahlweise ein jedes von ihnen durch die Halterung 161 des Reinigungsgeräts 105 aufgegriffen und festgehalten werden kann, um damit die jeweilige Art der Reinigung durchzuführen, und danach von der Halterung 161 wieder an der Austauschstation oder andernorts abgelegt werden kann. Zu diesem Zweck ist die Halterung 161 mit einem geeigneten Greifmechanismus 162 versehen; beispielsweise einem Bajonettverschluss oder einem sonstigen Verschluss, der mithilfe einer Drehbewegung um seine eigene Achse - kombiniert mit einer gleichzeitigen oder zeitversetzten translatorischen Bewegung - das jeweilige Reinigungswerkzeug aufnimmt und in definierter Position und Orientierung hält bzw. nach Gebrauch wieder ablegt.

Die Austauschstation 110 kann beispielsweise eine Mehrzahl von Staubwedeln 160a, 160b, 160c, eine Saugöffnung 160d bzw. ein Saugmund-Endstück zum Staubsaugen und/oder ein Spray 106e; bzw. einen dafür bestimmten Vorratsbehälter bzw. Anwendungseinheit umfassen. Für die Zwecke des Staubsaugens ist vorteilhaft, wenn im Innern der Armabschnitte 140, 145 ein längenveränderlicher Luftschlauch, etwa mit wellenförmigen Profil in Längsrichtung, hindurchgeführt ist, der einen Unterdruck von dem Basisabschnitt 130 bis an die Halterung 161 für das Werkzeug weiterleitet. Vorliegend wird somit ein Reinigungssystem bereitgestellt, das zusätzlich zu dem Reinigungsgerät 105 zumindest noch eine Lade- und/oder Austauschstation 110 umfassen kann. Im Übrigen arbeitet das Reinigungsgerät 105 vorzugsweise autonom.

Die Figuren 6a bis 6c zeigen beispielhafte Reinigungsvorrichtungen 160 für das Reinigungsgerät 105. Die Reinigungsvorrichtungen 160 sind jeweils dazu eingerichtet, Staub oder sonstige Verschmutzungen von Objekten oder Oberflächen im Haushalt 120 aufzunehmen.

Figur 6a zeigt eine Ausführungsform, in welcher die Reinigungsvorrichtung 160 einen Saugmund 205 umfasst. Mittels eines Saugkanals 210 ist der Saugmund 205 mit einem Saugwerk 215 verbunden. Das Saugwerk 215 kann mittels der Halterung 161 am zweiten Armabschnitt 145 angebracht sein. Es ist jedoch bevorzugt, dass zumindest ein Saugkanal oder insbesondere Saugschlauch 210 des Saugwerks 215 durch diesen zweiten Armabschnitt 145 sowie den ersten vertikalen Armabschnitt 140 hindurch bis hinunter zum Basisabschnitt 130 geführt ist. Der Saugkanal 210 kann sich dann entlang des zweiten 145 und ggfs. ersten Armabschnitts 140 erstrecken. Handelt es sich bei einem Abschnitt 140, 145 um eine teleskopische Anordnung, so kann der Saugkanal 210 konzentrisch im Inneren des jeweiligen Abschnitts 140, 145 untergebracht und dehnbar ausgebildet sein. Das am Basisabschnitt 130 angebrachte Saugwerk 215 kann zusätzlich zur Reinigung des Bodens 125 verwendet werden. In unterschiedlichen Ausführungsformen kann der Saugmund 205 in unterschiedliche Richtungen gedreht oder geschwenkt werden. Dazu kann ein entsprechender Antrieb 220 vorgesehen sein.

Figur 6b zeigt eine Ausführungsform des Reinigungswerkzeugs 160 als Staubwedel 106c; 225. Der Staubwedel 225 umfasst bevorzugt einen flexiblen Stab 230, der sich entlang einer Längsachse des Staubwedels 225 erstreckt, und am Stab 230 angebrachte Borsten 235, die sich von der Längsachse weg erstrecken. Die Borsten sind bevorzugt mindestens ca. 5 Zentimeter lang und können aus einem Kunststoff oder einem Naturmaterial wie Seide oder Federn herstellbar sein. Anstelle des Stabs 230 kann auch eine andere Art Träger verwendet werden, beispielsweise eine Platte, eine Klammer oder ein Rahmen. Ein Motor 240 kann dazu eingerichtet sein, den Staubwedel 225 um eine Rotationsachse zu drehen. Die Rotationsachse kann im Wesentlichen der Längsachse des Staubwedels 225 beziehungsweise der Erstreckungsrichtung des Stabs 230 entsprechen. Eine Drehgeschwindigkeit oder Drehrichtung des Motors 240 kann steuerbar sein.

Weiter ist optional ein Hochspannungsgenerator 245 vorgesehen, um den Staubwedel 225 elektrostatisch aufzuladen. Diese Ausführungsform kann insbesondere in Verbindung mit Borsten 235 aus Kunststoff eingesetzt werden. Eine Ladespannung kann im Bereich von einigen hundert bis einigen tausend Volt liegen. Der Hochspannungsgenerator 245 kann bevorzugt durch die Steuervorrichtung 170 aktiviert oder deaktiviert werden. Außerdem kann eine Ladespannung durch die Steuervorrichtung 170 veränderbar sein. Die Hochspannungsquelle 245 kann in relativer Nähe zum Staubwedel 225 angebracht sein, um eine lange Hochspannungsleitung zu vermeiden.

Figur 6c zeigt eine Ausführungsform, bei der der Motor 240 dazu eingerichtet ist, einen Staubwedel 106c; 225 oszillierend zu bewegen. Dabei kann eine Drehachse, um die der Staubwedel 106c; 225 gedreht wird, senkrecht auf dem flexiblen Stab 230 stehen. Die oszillierende Drehbewegung kann über einen vorbestimmten Winkelbereich erfolgen, beispielsweise ca. 60 Grad. Dabei kann eine Ebene, in der die Oszillation stattfindet, beispielsweise horizontal oder vertikal ausgerichtet sein. In einer Ausführungsform ist der Motor 240 mit dem Antrieb 220 integriert ausgeführt.

Figur 7 zeigt eine Vorrichtung 300 zur Reinigung eines Staubwedels 106c; 225 aus Figur 6b. Die Vorrichtung 300 kann beispielsweise am Basisabschnitt 130 des Reinigungsgeräts 105 angebracht werden und ist dazu eingerichtet, einen Staubwedel 106c; 225 aufzunehmen und von Staub oder Schmutzpartikeln zu befreien.

Die Vorrichtung 300 umfasst eine Aufnahme 305, um den Staubwedel 106c; 225 aufzunehmen. In der dargestellten Ausführungsform umfasst die Aufnahme 305 einen vertikalen Rohrabschnitt, in den der Staubwedel 106c; 225 axial eingeführt werden kann. Dazu kann der Staubwedel 106c; 225 mittels des Antriebs 220 in eine vertikale Ausrichtung gebracht werden. Der zweite Armabschnitt 145 kann gegenüber dem Basisabschnitt 130 so verdreht werden, dass er über der Vorrichtung 300 liegt. Ein horizontaler Abstand zwischen dem Reinigungswerkzeug 160 und dem ersten Armabschnitt 140 kann passend eingestellt werden. Dann kann der erste Längsantrieb 150 dazu angesteuert werden, den Staubwedel 225 von oben in die Aufnahme 305 einzuführen.

Zum Entfernen von Schmutz aus dem Staubwedel 106c; 225 kann ein Saugwerk 310 vorgesehen sein, das mit dem Saugwerk 215 integriert ausgeführt sein kann. Es umfasst bevorzugt ein Gebläse 315 und einen Filter 320. Das Gebläse 315 kann dazu angesteuert werden, einen Luftstrom durch die Aufnahme und den Filter 320 zu bewirken. Dabei kann Staub vom Staubwedel 225 abgelöst und im Filter 320 gesammelt werden. Während des Reinigens ist bevorzugt der Hochspannungsgenerator 245 abgeschaltet. In einer anderen Ausführungsform kann der Hochspannungsgenerator 245 dazu verwendet werden, eine Hochspannung im Bereich der Aufnahme 305 oder des Filters 320 zu erzeugen, um Staub vom Staubwedel 225 abzulösen.

### Bezugszeichen

- 100: System
- 105: Reinigungsgerät
- 110: Lade- und Austauschstation
- 115: zentrale Stelle
- 120: Haushalt
- 125: Boden
- 130: Basisabschnitt
- 130a: Oberseite
- 130b: Einbuchtung
- 135: Tragarm
- 140: erster Armabschnitt
- 141: erstes Drehgelenk
- 145: zweiter Armabschnitt
- 146: zweites Drehgelenk
- 150; 155: teleskopischer Antrieb
- 160: Reinigungswerkzeug
- 160a; 160b; 160c: Staubwedel
- 160d: Saugöffnung
- 160e: Desinfektionsspray
- 161: Halterung
- 162: Greifmechanismus
- 165: Gegengewicht
- 170: Steuervorrichtung
- 175: Verarbeitungseinrichtung
- 180: Antriebseinrichtung
- 185: Sensor
- 190: Kommunikationseinrichtung
- 205: Saugmund
- 210: Saugkanal
- 215: Saugwerk
- 220: Antrieb
- 225: Staubwedel
- 230: Stab
- 235: Borsten
- 240: Motor
- 245: Hochspannungsgenerator
- 300: Vorrichtung
- 305: Aufnahme
- 310: Saugwerk
- 315: Gebläse
- 320: Filter
- d1, d2: Drehachse

## Patentansprüche

1. Reinigungsgerät (105) für einen Haushalt (120), wobei das Reinigungsgerät (105) folgendes umfasst:
- einen Basisabschnitt (130) mit einer Antriebseinrichtung (180), die dazu eingerichtet ist, das Reinigungsgerät (105) auf einem Boden (125) zu fahren;
- ein Reinigungswerkzeug (160) zur Reinigung von Oberflächen im Haushalt (120) oder zumindest eine für ein Reinigungswerkzeug (160) bestimmte Halterung (161); und
- einen an einer Oberseite (130a) des Basisabschnitts (130) montierten Tragarm (135), um das Reinigungswerkzeug (160) und/oder die Halterung (161) in einem variablen Höhenbereich oberhalb des Bodens (125) und/oder beabstandet vom Boden (125) zu halten und/oder zu führen,
wobei der Tragarm (135) folgendes umfasst:
- einen ersten Armabschnitt (140), der an dem Basisabschnitt (130) angebracht ist,
- einen zweiten Armabschnitt (145), der an einem Ende des ersten Armabschnitts (140) angebracht ist und das Reinigungswerkzeug (160) und/oder die Halterung (161) trägt, und
- mindestens ein erstes Drehgelenk (141), mit dem der Tragarm (135) oder zumindest einer der Armabschnitte (140; 145) faltbar und/oder um eine einzelne Drehachse (d1, d2) schwenkbar ist.

2. Reinigungsgerät (105) nach Anspruch 1,
wobei der erste Armabschnitt (140) mittels des ersten Drehgelenks (141) schwenkbar an dem Basisabschnitt (130) angebracht ist.

3. Reinigungsgerät (105) nach Anspruch 1 oder 2,
weiterhin umfassend ein zweites Drehgelenk (146), mit dem der zweite Armabschnitt (145) an dem ersten Armabschnitt (140) schwenkbar angebracht ist.

4. Reinigungsgerät (105) nach einem der Ansprüche 1 bis 3,
wobei der zweite Armabschnitt (145) und/oder die Halterung (161) mittels des zweiten Drehgelenks (146) unabhängig von einer Winkelstellung des ersten Drehgelenks (141) von einer horizontalen Position in eine schräg geneigte Position schwenkbar ist, in welcher ein Reinigungswerkzeug (160) beim Reinigen oder Fahren entlang einer schräg geneigten Wand oder Decke des Haushalts (120) positionierbar und/oder führbar ist.

5. Reinigungsgerät (105) nach Anspruch 3 oder 4,
wobei der Tragarm (135) mittels des ersten und zweiten Drehgelenks (141, 146) so faltbar und/oder zurücklegbar ist, dass
- der erste Armabschnitt (140) schräg oder horizontal geneigt in Höhe des Basisabschnitts (130) und/oder seiner Oberseite (130a) gehalten ist und
- der zweite Armabschnitt (145) schräg geneigt oder horizontal über dem ersten Armabschnitt (140) gehalten und/oder darauf abgelegt ist.

6. Reinigungsgerät (105) nach einem der Ansprüche 3 bis 5,
wobei der zweite Armabschnitt (145) mittels des zweiten Drehgelenks (146) derart verschwenkbar ist, dass ein für das Reinigungswerkzeug (160) und/oder die Halterung (161) bestimmtes Ende des zweiten Armabschnitts (145) einen geringeren Abstand vom Boden des Haushalts (120) besitzt als das zweite Drehgelenk (146).

7. Reinigungsgerät (105) nach einem der Ansprüche 3 bis 6,
wobei die Drehachsen (d1, d2) des ersten Drehgelenks (141) und des zweiten Drehgelenks (146) parallel zueinander verlaufen und
wobei die Halterung (161) so orientiert gehalten ist, dass das Reinigungswerkzeug (160) durch die Halterung (161) in Richtung entweder parallel oder quer zu den Drehachsen (d1, d2) des ersten Drehgelenks (141) und des zweiten Drehgelenks (146) gehalten wird und diese Richtung beibehält, wenn die Höhenposition des Reinigungswerkzeugs (160) mittels des ersten Drehgelenks (141) und des zweiten Drehgelenks (146) verändert wird.

8. Reinigungsgerät (105) nach einem der Ansprüche 3 bis 7,
wobei der Drehwinkel des ersten und/oder zweiten Drehgelenks (141, 146) in Abhängigkeit
- von der Arbeitshöhe beim Reinigen und/oder der Rangierhöhe beim Umfahren eines Gegenstands,
- von der Wand- oder Deckenschräge einer zu reinigenden Wand oder Decke des Haushalts (120),
- von der Art oder von dem Gewicht des verwendeten Reinigungswerkzeugs (160),
- von der Art der Reinigungsvorgangs oder von einem dafür erwünschten Gegen- oder Anpressdruck des Reinigungswerkzeugs (160),
- von der Position des Schwerpunkts des in sich beweglichen Tragarms (135) beim Ausbalancieren über dem Basisabschnitt (130) und/oder
- von einer Beschleunigung des Basisabschnitts (130) oder einer Antriebseinrichtung (180) beim Fahren auf einem Boden (125)
einstellbar und/oder zeitabhängig veränderbar ist.

9. Reinigungsgerät (105) nach einem der vorangehenden Ansprüche,
wobei die Oberseite (130a) des Basisabschnitts (130) eine Einbuchtung oder Versenkung (130b) aufweist, in welche zumindest der erste Armabschnitt (140) bis in eine Höhe unterhalb der Oberseite (130a) des Basisabschnitts (130) absenkbar ist.

10. Reinigungsgerät (105) nach einem der vorangehenden Ansprüche,
wobei der erste Armabschnitt (140) und/oder der zweite Armabschnitt (145) zur Veränderung seiner Länge einen teleskopischen Antrieb (150; 155) umfasst.

11. Reinigungsgerät (105) nach einem der vorangehenden Ansprüche, wobei das Reinigungswerkzeug (160)
- einen Staubwedel (160; 160a; 160b; 160c; 225);
- eine Saugöffnung (160d) zum Staubsaugen;
- ein Trockenwischtuch;
- ein Feuchtwischtuch und/oder
- ein Desinfektionsspray (160e)
umfasst.

12. Reinigungsgerät (105) nach einem der vorangehenden Ansprüche, wobei der Tragarm derartig zusammenklappbar ist, dass das Reinigungsgerät auch unter niedrig gelegene Oberflächen fahren kann, insbesondere Oberflächen, die sich weniger als 50 cm, bevorzugt weniger als 30 cm, besonders bevorzugt weniger als 20 cm, über dem Boden befinden, wobei der Tragarm vorzugsweise dazu eingerichtet ist, unterhalb der Oberfläche das Reinigungswerkzeug in eine Position zu bewegen, in der es eine unterseitige Reinigungsflächen reinigen kann.

13. Reinigungsgerät (105) nach einem der vorangehenden Ansprüche,
wobei das Reinigungsgerät (105) ein kombiniertes Wand- und Boden-Reinigungsgerät (105) und/oder ein kombiniertes Möbel- und Boden-Reinigungsgerät (105) ist, das eingerichtet ist, automatisch oder autonom seine Umgebung in dem Haushalt (120) zu erkunden und zu reinigen.

14. Reinigungssystem (110) zum Durchführen von Reinigungsarbeiten in einem Haushalt (120),
wobei das Reinigungssystem (110) folgendes umfasst:
- ein Reinigungsgerät (105) nach einem der vorangehenden Ansprüche und
- eine Lade- und Austauschstation (110) mit einem Vorrat austauschbarer, durch die Halterung (161) des Reinigungsgeräts (105) jeweils einzeln ablegbarer und wieder aufgreifbarer Reinigungswerkzeuge (160a, 160b, ..., 160e).

15. Reinigungssystem (110) nach Anspruch 14,
wobei die Halterung (161) des Reinigungsgeräts (105) einen Greifmechanismus (162) aufweist, mit dem eines der Reinigungswerkzeuge (160a, 160b, ..., 160e) in der Lade- und Austauschstation (110) oder anderswo aufgreifbar und wieder ablegbar ist.
